# EUROPÄISCHE PATENTSCHRIFT

(11) **EP 1 411 249 B1**
(45) Veröffentlichungstag und Bekanntmachung des Hinweises auf die Patenterteilung: **14.09.2005**
(21) Anmeldenummer: 03022413.3
(22) Anmeldetag: 07.10.2003
(51) Int. Cl.: F04D 29/42, F04D 29/62

(54) **Kreiselpumpeneinheit**
Pump unit
Unité de pompage

(30) Priorität: 15.10.2002 DE 10247956
(43) Veröffentlichungstag der Anmeldung: 21.04.2004
(73) Patentinhaber: TUCHENHAGEN GmbH, 21514 Büchen (DE)
(72) Erfinder: Pawlik, Markus, 21514 Büchen (DE); Ludwig, Maico, 24626 Gross-Kummerfeld (DE)

(56) Entgegenhaltungen:
- DE-A- 19 541 195
- FR-A- 2 485 646
- GB-A- 1 062 946
- US-A- 3 411 450
- US-B1- 6 200 090

## Beschreibung

### TECHNISCHES GEBIET

Die Erfindung betrifft eine Kreiselpumpeneinheit mit einem aus einem vorderen und einem hinteren Gehäuseteil bestehenden Pumpengehäuse, an dessen vorderem Gehäuseteil koaxial zur Pumpenachse ein Eintrittsstutzen und an dessen hinterem Gehäuseteil, dem Eintrittsstutzen gegenüberliegend, Vorkehrungen zur Befestigung eines Laternengehäuses, das das Pumpengehäuse frei trägt und über das hintere Gehäuseteil mit einem Antriebsmotor verbindet, vorgesehen sind, sowie mit einem Laufrad, welches von einer außerhalb des Pumpengehäuses gelagerten, abgedichtet in dessen Innenraum hineingeführten Welle angetrieben wird und an welches das vordere und das hintere Gehäuseteil in ihrem radialen Erstreckungsbereich mit jeweils engem Ringspalt angepasst sind, und mit einem das Laufrad umfassenden, im Pumpengehäuse ausgebildeten Ringkanal, vorzugsweise ein Spiralgehäuse, der einen Druckstutzen aufweist.

### STAND DER TECHNIK

Dünnwandig ausgestaltete Gehäuse für Kreiselpumpen, vornehmlich solche in Blechbauweise, treten zunehmend dort in Konkurrenz zu solchen mit dickwandigen Gehäusen, vorzugsweise solchen in gegossener Ausführung, wo das Preis-/Leistungsverhältnis einerseits und das Gewicht, die Porenfreiheit und die Oberflächengüte des gewalzten Ausgangsmaterials andererseits zu entscheidenden Auswahlkriterien für eine Kreiselpumpe werden. In Walzmaterial gefertigte Gehäusewandstärken sind lediglich vom Arbeitsdruck der Kreiselpumpe abhängig, während bei gegossenen Gehäusen aus technologischen Gründen eine Mindestwandstärke nicht unterschritten werden darf, die in vielen Fällen im Hinblick auf die auftretende Beanspruchung überdimensioniert ist. Gussgehäuse gelten demgegenüber allgemein als formstabiler und damit funktionssicherer; ihre Formgebung ist hinlänglich bekannt (siehe beispielsweise **DE 25 29 458 C2** oder **Firmendruckschrift 5.046.1, Tuchenhagen,** Kreiselpumpen, Baureihe VPB, VPC, VPD ... L, Otto Tuchenhagen GmbH & Co. KG, D-21510 Büchen).

Es wird heute überall dort, wo geringe Wirkungsgradeinbußen einerseits hinnehmbar sind und andererseits die Kosten einer derartigen Kreiselpumpe eine entscheidende Rolle bei der Auswahl spielen, nach kostengünstigen Lösungen für Kreiselpumpen in Blechbauweise gesucht. Der Wunsch nach einer in allen Bereichen überwiegend relativ dünnwandigen Kreiselpumpenkonstruktion ist allerdings nicht an die Verwendung von Blech als Ausgangsmaterial gebunden, wenn die geforderte Dünnwandigkeit durch alternative Herstellverfahren möglich ist. Unabhängig von der Frage, ob Blech als Ausgangsmaterial zur Herstellung der verschiedenen Teile einer Kreiselpumpe verwendbar ist, geht es zunächst grundsätzlich darum, dünnwandige, wie auch immer herstellbare Bauteile einer Kreiselpumpeneinheit zu schaffen, insbesondere Gehäuseteile, Verbindungsgehäuse zwischen Kreiselpumpe und Antriebsmotor sowie Laufrad, die neben einer ggf. zu fordernden strömungsphysikalischen Funktion die notwendige Steifigkeit und Festigkeit besitzen.

In der **US 6,200,090 B1** ist ein Pumpengehäuse beschrieben, das zum einen Teil aus dünnwandigem Metallblech und zum anderen Teil aus durch Zerspanung hergestellten Gehäuseteilen besteht, wobei letztere Gehäusebereiche mit erheblicher Materialanhäufung darstellen. Ein durch Zerspanung hergestellter erster Gehäuseteil dient insbesondere der Ausbildung des das Laufrad umschließenden Ringraums. Ein zweiter ringförmiger Gehäuseteil, welcher mit dem ersten korrespondiert und mit diesem auf verschiedenste Art verbunden sein kann, stellt auf einem Anbindungsdurchmesser, der größer als der Laufraddurchmesser ist, über eine Anzahl von Schrauben eine Verbindung mit einem Zwischengehäuse her, das wiederum von einem Antriebsmotor fliegend getragen wird. Unterschiedlich große Pumpengehäuse und jeweils entsprechend große Antriebsgehäuse erfordern sowohl pumpen- als auch motorseitig jeweils speziell angepasste, unterschiedlich große Zwischengehäuse.

Es ist weiterhin erklärtes Ziel, Kreiselpumpen einer Pumpenbaureihe, die sich nach Förderhöhe und/oder Volumenstrom unterscheiden, mit einem geringstmöglichen Konstruktions- und Anpassungsaufwand zu generieren. Dies gelingt einerseits durch radiale Vergrößerung des Laufrades und damit einer entsprechenden Vergrößerung des das Laufrad umfassenden Gehäuses und andererseits durch axiale Verbreiterung des Laufrades und damit einer entsprechenden axialen Vergrößerung des das Laufrad umschließenden schaufelfreien Ringraumes ggf. in Verbindung mit einem Ringkanal, der als Spiralgehäuse ausgebildet sein kann. Kreiselpumpen unterschiedlicher Leistung einer Pumpenbaureihe fordern entsprechend in der Leistung angepasste Antriebsmotoren, wobei letztere auf ihrer von einer Motorwelle durchdrungenen Stirnseite jeweils einen Anschlussflansch aufweisen, dessen Flanschdurchmesser in der Regel von der Motorleistung abhängig ist.

Bei der diesbezüglichen Verbindung zwischen Kreiselpumpe und Antriebsmotor ergibt sich nun aus Kostengründen das Problem, die unterschiedlichen Pumpengrößen einer Pumpenbaureihe mit den entsprechenden Antriebsmotoren ohne großen konstruktiven Anpassungsaufwand miteinander zu verbinden. So wurde bereits vorgeschlagen, den Anschlussflansch bzw. das sogenannte Lagerschild des Antriebsmotors über ein sogenanntes Laternengehäuse mit dem hinteren Gehäuseteil des Pumpengehäuses zu verbinden (**Fristam pumpen, F. Stamp KG**, Hamburg, Kreiselpumpe FP 700, FP34, FP35, E8612002, vor 1993). Dabei verfügt das Laternengehäuse über einen motorseitigen Rezess, wodurch eine koaxiale Zentrierung zwischen Laternengehäuse und Anschlussflansch des Motors gegeben ist. Die Verbindung zwischen Laternengehäuse und Anschlussflansch wird dabei über mehrere über den Umfang des Anschlussflansches angeordnete, durch diesen hindurchgreifende und mit dem Laternengehäuse verschraubte Sechskantschrauben erreicht.

Die Verbindung zwischen Laternen- und Pumpengehäuse erfolgt in vergleichbarer Weise, nämlich dadurch, dass das hintere Gehäuseteil des Pumpengehäuses eine ringförmig umlaufende, konstruktiv relativ aufwändige Verstärkung mit einem Rezess aufweist, an der das Laternengehäuse koaxial zentriert und gleichfalls mittels über den Umfang verteilt angeordnete Schrauben lösbar befestigt ist. Eine derartige Lösung ist nur bei Ausbildung des hinteren Gehäuseteils in Form eines Gussteils oder Schweißteils möglich, wobei die in erster Linie durch die Verschraubungen bedingte Materialanhäufung am hinteren Gehäuseteil im Bereich der ringförmig umlaufenden Verstärkung nur für eine axial sehr beschränkte koaxiale Führung zwischen dem hinteren Gehäuseteil und dem daran befestigten Laternengehäuse genutzt werden kann. Die bekannte Lösung der Verbindung des Laternengehäuses einerseits mit dem in unterschiedlichen Größen bzw. Leistungen ausgeführten Pumpengehäuse und andererseits mit dem in der Leistung entsprechend angepassten Motor lässt sich nicht auf dünnwandig ausgestaltete Gehäuse, vornehmlich solche in Blechbauweise, übertragen

In der **DE 195 41 195 A1** ist ein Kreiselpumpenaggregat beschrieben, bei dem das Pumpengehäuse überwiegend relativ dünnwandig ausgeführt ist. An der Verbindungsstelle des hinteren Gehäuseteils mit einem Zwischengehäuse, das das Pumpengehäuse frei trägt und in dem das antriebsseitige Ende der Pumpenwelle zweifach gelagert ist, ist am hinteren Gehäuseteil, in dessen innerem Bereich und in axialem Abstand von dessen Rückfläche, die mit engem Ringspalt an ein Laufrad angepasst ist, ein relativ dickwandiger, ringförmiger erster Flansch angeschweißt. Dieser erste Flansch verlängert sich antriebsseitig und innenseits in eine zylindrische Hülse, über die ein relativ dickwandiger, pumpenseitiger, ringförmiger zweiter Flansch des Zwischengehäuses aufgenommen und koaxial ausgerichtet wird. Der erste und der zweite Flansch werden über eine Anzahl von Schrauben miteinander verbunden. Durch die Verbindung des Zwischengehäuses im inneren Bereich des hinteren Gehäuseteils reduziert sich der Anpassungsaufwand für das Zwischengehäuse an unterschiedlich große Pumpengehäuse deutlich. Es wird allerdings auch mit Blick auf die Verbindungsstelle zwischen Pumpen- und Zwischengehäuse deutlich, dass eine durchgängig dünnwandige Ausgestaltung des Pumpengehäuses so nicht erreichbar ist.

Es ist Aufgabe der Erfindung, eine Kreiselpumpeneinheit zu schaffen, die, ohne dass sie von vornherein auf eine Ausführung in Blechbauweise festgelegt ist, überwiegend relativ dünnwandig ausgestaltet ist und dabei einerseits geringes Gewicht mit hoher Steifigkeit und andererseits durch die Formgebung ein hohes Maß an Variabilität hinsichtlich Pumpenleistung mit geringem Anpassungsaufwand an unterschiedliche Größen der Antriebsmotore verbindet.

### ZUSAMMENFASSUNG DER ERFINDUNG

Diese Aufgabe wird durch die Merkmale im Anspruch 1 gelöst. Vorteilhafte Ausgestaltungen der vorgeschlagenen Kreiselpumpeneinheit gemäß der Erfindung sind Gegenstand der Unteransprüche.

Der entscheidende Ansatz zur Lösung des Problems besteht darin, dass das hintere Gehäuseteil im Bereich des Laufrades als radial sich erstreckende Rückfläche ausgebildet ist, die sich antriebsseitig und an ihrem inneren Bereich in ein zylindrisches Aufnahmegehäuse mit einem außenseitigen Führungsdurchmesser (d) verlängert, dass das zylindrische Aufnahmegehäuse in einer zylindrischen Aufnahmebohrung in einem im Wesentlichen zylinderförmigen Teil des Laternengehäuses geführt ist, dass sich ein pumpenseitiger Laternenflansch an den zylinderförmigen Teil radial außenseits anschließt, und dass der pumpenseitige Laternenflansch auf einem Anbindungsdurchmesser (Dᵢ) unmittelbar mit der Rückfläche verbunden ist. Koaxiale Ausrichtung zwischen Pumpen- und Laternengehäuse sowie die Befestigung der beiden Komponenten miteinander können somit für die unterschiedlichsten Pumpenbaugrößen stets identisch nach Form und Abmessung ausgeführt werden.

Der im Pumpengehäuse integrierte Ringkanal befindet sich in jedem Falle außerhalb des pumpenseitigen Latemenflansches, sodass eine Verbreiterung des Laufrades und/oder eine Vergrößerung des Laufraddurchmessers sowie eine Veränderung des Ringkanalquerschnittes keinerlei Auswirkungen auf die Befestigung zwischen Pumpengehäuse und pumpenseitigem Laternenflansch haben. Die der Führung dienende zylindrische Aufnahmebohrung im zylinderförmigen Teil des Laternengehäuses weist den relativ kleinen Führungsdurchmesser d auf. Entsprechend bemessen ist das mit der zylindrischen Aufnahmebohrung korrespondierende zylindrische Aufnahmegehäuse, das sich im Anschluss an die Rückfläche des hinteren Gehäuseteils in axialer Richtung fortsetzt. Der relativ kleine Führungsdurchmesser d erlaubt eine sehr genaue Tolerierung der Spielpassung zwischen der zylindrischen Aufnahmebohrung im Laternengehäuse und dem zylindrischen Aufnahmegehäuse am hinteren Gehäuseteil , sodass eine größtmögliche Koaxialität zwischen Pumpen- und Laternengehäuse sichergestellt ist.

Gemäß einer vorteilhaften Ausgestaltung der vorgeschlagenen Kreiselpumpeneinheit bilden der pumpenseitige Laternenflansch und die Rückfläche des hinteren Gehäuseteils miteinander eine erste Befestigungsfläche, die senkrecht zur Pumpenachse orientiert ist und eine relativ kurze radiale Erstreckung aufweist. Dadurch wird eine statisch eindeutige und starre Verbindung zwischen Pumpenge- und Laternengehäuse erreicht.

Um Materialanhäufungen in Folge ringförmiger Verstärkungen für die Bereitstellung von Gewindegrundlochbohrungen zu vermeiden, wie sie bei Lösungen nach dem Stand der Technik als nachteilig empfunden werden, schlägt die Erfindung weiterhin vor, dass die Rückfläche und der pumpenseitige Laternenflansch über mehrere Gewindebolzen miteinander verschraubt sind (erste Schraubverbindungen), die in Teilkreisanordnung auf dem Anbindungsdurchmesser angeordnet und mit der Rückfläche stoffschlüssig verbunden sind. Die stoffschlüssige Verbindung der Gewindebolzen mit der Rückfläche erfolgt beispielsweise durch Widerstandsschweißung, sodass die Rückfläche im Verbindungsbereich keinerlei Verstärkung erfahren muss.

Gemäß einem weiteren Vorschlag wird das vordere Gehäuseteil über einen Außendurchmesser am hinteren Gehäuseteil zentriert, der sich außerhalb der äußeren Abmessung des Ringkanals befindet. Hierzu sieht die vorgeschlagene Lösung weiterhin vor, dass sich das hintere Gehäuseteil, in radialer Richtung gesehen, möglichst weit außerhalb der äußeren radialen Abmessung des Ringkanals in einem Wandteil mit einer radial orientierten dritten Ringfläche fortsetzt, und dass eine Mantelfläche des die dritte Ringfläche bildenden Wandteils von einem ersten Rezess umfasst ist, der an einer am vorderen Gehäuseteil ausgebildeten, mit der dritten Ringfläche korrespondierenden ersten Ringfläche angeordnet ist. Die radiale Erstreckung der miteinander korrespondierenden und verbundenen Ringflächen ist derart dimensioniert, dass sie dort mehrere, über den Umfang verteilt angeordnete zweite Schraubverbindungen leicht aufnehmen können. Die koaxiale Zentrierung des vorderen Gehäuseteils am hinteren Gehäuseteil über einen am Pumpengehäuse größtmöglich ausführbaren Außendurchmesser schafft die denkbar günstigsten Voraussetzungen für eine größtmögliche Koaxialität zwischen diesen Gehäuseteilen.

Die Abdichtung zwischen vorderem und hinterem Gehäuseteil gegenüber dem Innenraum des Ringkanals erfolgt bevorzugt durch eine im hinteren Gehäuseteil angeordnete Gehäusedichtung, die so angeordnet ist, dass sie sich in einen Spalt zwischen vorderem und hinterem Gehäuseteil in Richtung zum Innenraum des Ringkanals hin auswulstet. Damit eine möglichst ungeschmälerte gleichmäßige Wandstärke des hinteren Gehäuseteils auch im Bereich der die Gehäusedichtung aufnehmenden Dichtungsnut sichergestellt ist, wird weiterhin vorgeschlagen, dass die dritte Ringfläche gegenüber einer den Ringkanal axial begrenzenden zweiten Ringfläche um einen axialen Versatz vom Ringkanal weg axial versetzt an der zweiten Ringfläche angeordnet ist, und dass zur Abdichtung zwischen der ersten und der dritten Ringfläche eine Gehäusedichtung vorgesehen ist, die in eine im Übergangsbereich zwischen der zweiten und der dritten Ringfläche und an den Innenraum des Ringkanals angrenzend angeordneten Dichtungsnut eingelegt ist. Der vorstehend erwähnte axiale Versatz ergibt am Innendurchmesser der Gehäusedichtung einen gehäuseseitigen Absatz, der einerseits Auflagefläche und andererseits Raum für die erwähnte Gehäusedichtung schafft.

Es wird weiterhin vorgeschlagen, dass sich an dem nach Form und Abmessung für alle Pumpengrößen einer Pumpenbaureihe gleichen zylinderförmigen Teil des Laternengehäuses ein sich radial erweiternder konischer Teil anschließt, der außenseits in einem radial orientierten antriebsseitigen Laternenflansch mit einem zweiten Rezess endet. Durch diese Lösung wird eine Anpassung der Laternengehäuse für unterschiedlich große Kreiselpumpen an die dementsprechend unterschiedlich großen Antriebsmotoren jeweils dadurch möglich, dass allein der antriebsseitige Laternenflansch und der motorseitige konische Teil eine Anpassung erfahren. Die unterschiedlichen Laternengehäuse weisen demzufolge einerseits stets identische Führungsdurchmesser d sowie Anbindungsdurchmesser Dᵢ am Pumpengehäuse auf, und andererseits besitzen sie jeweils unterschiedliche Konizität in Richtung zum antriebsseitigen Laternenflansch, der jeweils einen durch einen zweiten Rezess determinierten Flanschdurchmesser D aufweist. Der sich von dem relativ kleinen Führungsdurchmesser d auf den relativ großen Flanschdurchmesser D erweiternde konische Teil des Laternengehäuses verleiht letzterem bei relativ dünnwandiger Ausbildung eine außerordentliche Festigkeit und Stabilität.

Dabei ist in jedem Falle der Innenraum des konischen Teils ausreichend dimensioniert, um dort eine Wellenkupplung aufzunehmen. Darüber hinaus erlaubt die zum Pumpengehäuse hin gerichtete konische Verjüngung des Laternengehäuses einen leichten Zugang von außen zum einen zur Verbindungsstelle des pumpenseitigen Laternenflansches mit dem Pumpengehäuse und zum andern zur Verbindungsstelle zwischen dem vorderen und hinteren Gehäuseteil des Pumpengehäuses.

Die Verbindung zwischen der Welle der Kreiselpumpe und der Motorwelle erfolgt in vorteilhafter Weise über eine als Klemmverbindung ausgebildete, innerhalb des Laternengehäuses angeordnete Wellenkupplung. Diese Lösung hat den Vorteil, dass der jeweilige Antriebsmotor mit einem standardmäßigen Wellenstumpf der Motorwelle ausgebildet sein kann. Eine als Sonderwelle ausgeführte Motorwelle, die geeignet ist, das Pumpenlaufrad und die sich anschließende Gleitringdichtung aufzunehmen, ist daher, wie dies oftmals bei Lösungen nach dem Stand der Technik der Fall ist, nicht vorzusehen.

### KURZBESCHREIBUNG DER ZEICHNUNGEN

Ein Ausführungsbeispiel der Kreiselpumpeneinheit gemäß der Erfindung ist in den Figuren der Zeichnung dargestellt und wird nachfolgend beschrieben. Es zeigen
- **Figur 1**: im Meridianschnitt eine Kreiselpumpeneinheit gemäß der Erfindung in Verbindung mit einem, bezogen auf die Darstellungslage, rechtsseitig angedeuteten Antriebsmotor und
- **Figur 2**: gleichfalls im Meridianschnitt eine Teilansicht der Kreiselpumpeneinheit, und zwar, bezogen auf die Darstellungslage, unterhalb der Pumpenachse, wobei die Schnittebene so gelegt ist, dass eine erste Schraubverbindung zwischen dem Pumpengehäuse und dem pumpenseitigen Laternenflansch dargestellt ist.

### BEZUGSZEICHENLISTE DER VERWENDETEN ABKÜRZUNGEN

- 1: Kreiselpumpeneinheit
- 2, 3: Pumpengehäuse
- 2: vorderes Gehäuseteil
- 2a: Eintrittsöffnung
- 2b: Deckelfläche
- 2c: äußere Ringkanalwand
- 2d: erste Ringfläche
- 2e: erster Rezess
- 3: hinteres Gehäuseteil
- 3a: zylindrisches Aufnahmegehäuse
- 3b: Rückfläche
- 3c: innere Ringkanalwand
- 3d: zweite Ringfläche
- 3e: Dichtungsnut
- 3f: dritte Ringfläche
- 3g: Gehäusebohrung
- 4: Laternengehäuse
- 4a: zylinderförmiger Teil
- 4b: konischer Teil
- 4c: pumpenseitiger Laternenflansch
- 4d: antriebsseitiger Laternenflansch
- 4e: zweiter Rezess
- 4f: zylindrische Aufnahmebohrung
- 4g: Öffnungen
- 4h: Durchgangsbohrung
- 5: Eintrittsstutzen
- 6: Ringkanal (Spiralgehäuse)
- 6a: schaufelloser Ringraum
- 7: Druckstutzen
- 8: Laufrad
- 9: Welle
- 10: Anschlussflansch (Antriebsmotor)
- 11: erste Schraubverbindungen
- 11a: Gewindebolzen
- 11b: Mutter
- 12: zweite Schraubverbindungen
- 13: Wellenkupplung
- 14: Gehäusedichtung
- 15: Antriebsmotor
- 15a: Motorwelle
- 16: dritte Schraubverbindungen
- a: axialer Versatz
- d: Führungsdurchmesser
- D: Flanschdurchmesser
- Dₐ: Außendurchmesser
- Dᵢ: Anbindungsdurchmesser
- F₁: erste Befestigungsfläche
- F₂: zweite Befestigungsfläche
- F₃: dritte Befestigungsfläche

### DETAILLIERTE BESCHREIBUNG

Eine Kreiselpumpeneinheit 1 besteht aus einem Pumpengehäuse 2, 3 und einem Laternengehäuse 4 (**Figur 1**). Das aus einem vorderen Gehäuseteil 2 und einem hinteren Gehäuseteil 3 bestehende Pumpengehäuse 2, 3 ist dabei über das Laternengehäuse 4 fliegend an einem Antriebsmotor 15 befestigt. An das vordere Gehäuseteil 2 sind, bezogen auf die Rotationsachse der Kreiselpumpeneinheit 1, koaxial ein Eintrittsstutzen 5 und, umfangsseits, tangential ausmündend, ein Druckstutzen 7 (**Figur 2**) angeschlossen.

Das vordere und das hintere Gehäuseteil 2, 3 sind in ihrem radialen Erstreckungsbereich mit jeweils engem Ringspalt an ein Laufrad 8 angepasst. An dessen ringförmig umlaufenden Austrittsquerschnitt schließt sich außenseits ein schaufelloser Ringraum 6a an, der stirnseitig von einer Mantelfläche einer Deckelfläche 2b des vorderen Gehäuseteils 2 berandet ist. Diese Deckelfläche 2b setzt sich anschließend und umfangsseits in einer äußeren Ringkanalwand 2c fort, wobei diese vorzugsweise die Form eines Zylindermantels aufweist, d.h. einen konstanten Krümmungsradius besitzt. Das hintere Gehäuseteil 3 ist im Bereich des Laufrades 8 als radial sich erstreckende Rückfläche 3b ausgebildet. Im Außenbereich dieser Rückfläche 3b schließt sich eine, in axialer Richtung orientierte, innere Ringkanalwand 3c an, deren örtlicher Krümmungsradius über den Umfang veränderlich ist, wenn, in Strömungsrichtung gesehen, ein sich an den schaufellosen Ringraum 6a anschließender Ringkanal 6 in Form eines Spiralgehäuses ausgebildet ist. In diesem Falle bilden die äußere und die innere Ringkanalwand 2c, 3c zwischen sich den sich stetig verändernden Durchtrittsquerschnitt des als Spiralgehäuse ausgebildeten Ringkanals 6 aus. Dieser Ringkanal 6 besitzt eine den Volumenstromverhältnissen der jeweiligen Kreiselpumpe angepasste axiale Erstreckung.

Das hintere Gehäuseteil 3 geht im Anschluss an die Rückfläche 3b innenseits in ein zylindrisches Aufnahmegehäuse 3a über, welches im Wesentlichen zylindrisch ausgebildet ist, außenseits einen Führungsdurchmesser d aufweist und in einer zylindrischen Aufnahmebohrung 4f in einem im Wesentlichen zylinderförmigen Teil 4a des Laternengehäuses 4 seine Aufnahme findet. Über die zylindrische Aufnahmebohrung 4f werden das Laternen- und das Pumpengehäuse 4 bzw. 2, 3 auf dem Führungsdurchmesser d exakt koaxial zueinander zentriert. Ein pumpenseitiger Laternenflansch 4c, der sich in einer Ebene senkrecht zur Pumpenachse und, ausgehend von dem Führungsdurchmesser d, radial nach außen erstreckt, schließt sich an den zylinderförmigen Teil 4a an und ist über eine erste Befestigungsfläche F₁ an der Rückfläche 3b lösbar befestigt. Hierzu sind auf einem Anbindungsdurchmesser Dᵢ, in unmittelbarer Nachbarschaft zur Aufnahmebohrung 4f und über den Umfang des Anbindungsdurchmessers Dᵢ verteilt, mehrere erste Schraubverbindungen 11 vorgesehen (**Figur 2**), wobei Gewindebolzen 11a an der Rückfläche 3b vorzugsweise stoffschlüssig befestigt sind, über Durchgangsbohrungen 4h im pumpenseitigen Laternenflansch 4c hindurchgreifen und letzteren mit der Rückfläche 3b mittels Muttern 11b verschrauben.

Der im Wesentlichen zylindrische Teil 4a des Laternengehäuses 4 setzt sich antriebsseitig in einem konischen Teil 4b fort, der sich nach außen bis auf einen Flanschdurchmesser D eines zweiten Rezesses 4e erweitert. Über letzteren zentriert sich das Laternengehäuse 4 auf einem Anschlussflansch 10 des Antriebsmotors 15. Der konische Teil 4b geht, in radialer Richtung gesehen, außerhalb des zweiten Rezesses 4e in einen radial orientierten antriebsseitigen Laternenflansch 4d über, der über eine dritte Befestigungsfläche F₃ an dem Anschlussflansch 10 anliegt und dort über dritte Schraubverbindungen 16 befestigt ist. Eine Motorwelle 15a ragt in den Innenraum des konischen Teils 4b des Laternengehäuses 4 hinein und ist über eine Wellenkupplung 13 mit einer Welle 9 (Pumpenwelle) der Kreiselpumpeneinheit 1 verbunden.

Bei dieser Wellenkupplung 13 handelt es sich bevorzugt um eine Klemmverbindung für die fliegend auf der Motorwelle 15a gelagerte Welle 9, wobei letztere an ihrem dem Laufrad 8 abgewandten stirnseitigen Ende die Motorwelle 15a innerhalb einer nicht bezeichneten Aufnahmebohrung eines gleichfalls nicht bezeichneten topfförmigen Wellenteils, das durch axiale Längsschlitzung in radialer Richtung elastisch deformierbar ausgestaltet ist, kraftschlüssig durch Klemmung umfasst (weitere Einzelheiten der Klemmverbindung sind nicht explizit dargestellt und im Folgenden nicht bezeichnet). Dabei weist das topfförmige Wellenteil ein Führungs- und ein Klemmteil auf und letzteres ist endseitig am topfförmigen Wellenteil positioniert und verfügt über wenigstens zwei radial orientierte, die Umfangswandung des Klemmteils zwischen Aufnahmebohrung und äußerer Begrenzung in axialer Richtung durchgehend trennende Längsschlitze, wobei die Aufnahmebohrung im Bereich des Führungsteils von den Längsschlitzen nicht erfasst ist und sämtliche zur Klemmung notwendigen Formeingriffe und Verbindungsmittel, bezogen auf die Rotationsachse der Welle 9, insgesamt unwuchtfrei im Klemmteil angeordnet sind.

Die Welle 9 greift über eine Gehäusebohrung 3g im zylindrischen Aufnahmegehäuse 3a konzentrisch in das Pumpengehäuse 2, 3 ein und trägt am Ende das Laufrad 8. Leckagen, die aus dem Innenraum des Pumpengehäuses 2, 3 über eine nicht näher bezeichnete Dichtungsanordnung und die Gehäusebohrung 3g in den Innenbereich des Laternengehäuses 4 gelangen können, werden über Öffnungen 4g im Bereich des im Wesentlichen zylindrischen Teils 4a des Laternengehäuses 4 in die Umgebung der Kreiselpumpeneinheit 1 abgeführt.

Die Deckelfläche 2b bildet innenseits eine Eintrittsöffnung 2a aus, die sich im Eintrittsstutzen 5 fortsetzt. Im Anschluss an die äußere Ringkanalwand 2c erweitert sich das vordere Gehäuseteil 2, in radialer Richtung gesehen, außenseits in einem Wandteil mit einer ersten Ringfläche 2d, die mit einem ersten Rezess 2e endet. Letzterer umfasst auf einem Außendurchmesser Dₐ eine mit der ersten Ringfläche 2d korrespondierende und über eine zweite Befestigungsfläche F₂ verbundene dritte Ringfläche 3f am hinteren Gehäuseteil 3.

An die dritte Ringfläche 3f schließt sich innenseits eine zweite Ringfläche 3d an, die den Ringkanal 6 axial begrenzt und gegenüber der dritten Ringfläche 3f um einen axialen Versatz a in Richtung des vorderen Gehäuseteils 2 axial versetzt angeformt ist. Der axiale Versatz a ist auf einem nicht näher bezeichneten Durchmesser angeordnet, und zwar derart, dass der dadurch entstehende gehäuseseitige Absatz Teil einer Dichtungsnut 3e ist, in der eine Gehäusedichtung 14 zwischen der zweiten und der dritten Ringfläche 3d, 3f einerseits und der äußeren Ringkanalwand 2c in Verbindung mit der ersten Ringfläche 2d andererseits Aufnahme findet. Der radiale Versatz a macht die Anordnung der Dichtungsnut 3e im hinteren Gehäuseteil 3 möglich, ohne dass die die Dichtungsnut 3e aufnehmenden Ringflächen 3d, 3f nennenswert in ihrer Wandstärke geschmälert werden.

Die erste und die dritte Ringfläche 2d, 3f sind, in radialer Richtung gesehen, derart bemessen, dass dort im Bereich ihrer zweiten Befestigungsfläche F₂ zweite Schraubverbindungen 12, mit denen das vordere Gehäuseteil 2 an dem hinteren Gehäuseteil 3 unter Vorspannung befestigt ist, ohne weiteres unterzubringen sind.

Unterschiedliche Pumpengrößen einer Pumpenbaureihe erfordern Änderungen und/oder Anpassungsmaßnahmen an der Pumpengehäuse-Geometrie im Bereich des Laufrades 8 und im sich anschließenden Bereich des schaufellosen Ringraumes 6a und des sich ggf. anschließenden Ringkanales 6. Die konzentrische Führung des Pumpengehäuses 2, 3 über das zylindrische Aufnahmegehäuse 3a innerhalb der zylindrischen Aufnahmebohrung 4f im zylinderförmigen Teil 4a des Laternengehäuses 4 sowie die unmittelbare und lösbare Befestigung des pumpenseitigen Laternenflansches 4c an der Rückfläche 3b des hinteren Gehäuseteils 3 sind von den vorgenannten Änderungen und/oder Anpassungsmaßnahmen nicht betroffen, da Führung und Befestigung so weit wie möglich in den inneren Bereich des hinteren Gehäuseteils 3 verlagert werden. Unterschiedliche Pumpengrößen erfordern zwangsläufig unterschiedlich große Antriebsmotoren 15, wobei das jeweilige Laternengehäuse 4 über seinen konischen Teil 4b an unterschiedliche Flanschdurchmesser D des motorseitigen Anschlussflansches 10 angepasst wird. Der Zentrierungs-, der Verbindungs- sowie der Dichtungsbereich zwischen dem vorderen und dem hinteren Gehäuseteil 2, 3 im Bereich der ersten und der dritten Ringfläche 2d,3f erfahren hingegen, über die unterschiedlichen Pumpengrößen gesehen, keine wesentlichen konstruktiven Änderungen.

## Patentansprüche

1. Kreiselpumpeneinheit (1) mit einem aus einem vorderen (2) und einem hinteren Gehäuseteil (3) bestehenden Pumpengehäuse (2, 3), an dessen vorderem Gehäuseteil (2) koaxial zur Pumpenachse ein Eintrittsstutzen (5) und an dessen hinterem Gehäuseteil (3), dem Eintrittsstutzen (5) gegenüberliegend, Vorkehrungen zur Befestigung eines Laternengehäuses (4), das das Pumpengehäuse frei trägt und über das hintere Gehäuseteil (3) mit einem Antriebsmotor (15) verbindet, vorgesehen sind, sowie mit einem Laufrad (8), welches von einer außerhalb des Pumpengehäuses (2, 3) gelagerten, abgedichtet in dessen Innenraum hineingeführten Welle (9) angetrieben wird und an welches das vordere und das hintere Gehäuseteil (2, 3) in ihrem radialen Erstreckungsbereich mit jeweils engem Ringspalt angepasst sind, und mit einem das Laufrad (8) umfassenden, im Pumpengehäuse (2, 3) ausgebildeten Ringkanal (6), vorzugsweise ein Spiralgehäuse, der einen Druckstutzen (7) aufweist,
**dadurch gekennzeichnet,**
• **dass** das hintere Gehäuseteil (3) im Bereich des Laufrades (8) als radial sich erstreckende Rückfläche (3b ausgebildet ist,
• die sich antriebsseitig und an ihrem inneren Bereich in ein zylindrisches Aufnahmegehäuse (3a) mit einem außenseitigen Führungsdurchmesser (d) verlängert,
• **dass** das zylindrische Aufnahmegehäuse (3a) in einer zylindrischen Aufnahmebohrung (4f) in einem im Wesentlichen zylinderförmigen Teil (4a) des Laternengehäuses (4) geführt ist,
• **dass** sich ein pumpenseitiger Laternenflansch (4c) an den zylinderförmigen Teil (4a) radial außenseits anschließt,
• und **dass** der pumpenseitige Laternenflansch (4c) auf einem Anbindungsdurchmesser (Dᵢ) unmittelbar mit der Rückfläche (3b) verbunden ist.

2. Kreiselpumpeneinheit nach Anspruch 1,
**dadurch gekennzeichnet,**
**dass** der pumpenseitige Laternenflansch (4c) und die Rückfläche (3b) miteinander eine erste Befestigungsfläche (F₁) bilden, die senkrecht zur Pumpenachse orientiert ist und eine relativ kurze radiale Erstreckung aufweist.

3. Kreiselpumpeneinheit nach Anspruch 1 oder 2,
**dadurch gekennzeichnet,**
**dass** die Rückfläche (3b) und der pumpenseitige Laternenflansch (4c) über mehrere Gewindebolzen (11a) miteinander verschraubt sind, die in Teilkreisanordnung auf dem Anbindungsdurchmesser (Dᵢ) angeordnet und mit der Rückfläche (3b) stoffschlüssig verbunden sind.

4. Kreiselpumpeneinheit nach einem der Ansprüche 1 bis 3,
**dadurch gekennzeichnet,**
**dass** sich das hintere Gehäuseteil (3), in radialer Richtung gesehen, möglichst weit außerhalb der äußeren radialen Abmessung des Ringkanals (6) in einem Wandteil mit einer radial orientierten dritte Ringfläche (3f) fortsetzt, und dass eine Mantelfläche des die dritten Ringfläche (3f) bildenden Wandteils von einem ersten Rezess (2e) umfasst ist, der an einer am vorderen Gehäuseteil (2) ausgebildeten, mit der dritten Ringfläche (3f) korrespondierenden ersten Ringfläche (2d) angeordnet ist.

5. Kreiselpumpeneinheit nach Anspruch 4,
**dadurch gekennzeichnet,**
**dass** die dritte Ringfläche (3f) gegenüber einer den Ringkanal (6) axial begrenzenden zweiten Ringfläche (3d) um einen axialen Versatz (a) vom Ringkanal (6) weg axial versetzt an der zweiten Ringfläche (3d) angeordnet ist, und dass zur Abdichtung zwischen der ersten und der dritten Ringfläche (2d, 3f) eine Gehäusedichtung (14) vorgesehen ist, die in eine im Übergangsbereich zwischen der zweiten und der dritten Ringfläche (3d, 3f) und an den Innenraum des Ringkanals (6) angrenzend angeordnete Dichtungsnut (3e) eingelegt ist.

6. Kreiselpumpeneinheit nach einem der Ansprüche 1 bis 5,
**dadurch gekennzeichnet,**
**dass** sich an dem zylinderförmigen Teil (4a) des Laternengehäuses (4) ein sich radial erweiternder konischer Teil (4b) anschließt, der außenseits in einem radial orientierten antriebsseitigen Laternenflansch (4d) mit einem zweiten Rezess (4e) endet.

7. Kreiselpumpeneinheit nach einem der Ansprüche 1 bis 6,
**dadurch gekennzeichnet,**
**dass** die Welle (9) und eine Motorwelle (15a) des Antriebsmotors (15) über eine als Klemmverbindung ausgebildete, innerhalb des Laternengehäuses (4) angeordnete Wellenkupplung (13) miteinander verbunden sind.

## Claims

1. Centrifugal pump unit (1) comprising a pump casing (2, 3) consisting of a front (2) and a back casing part (3), at the front casing part (2) of which an intake flange (5) is provided co-axially to the pump axis, and at the rear casing part (3) of which, opposed to the intake flange (5), provisions are provided for mounting a lantern housing (4), which freely supports the pump casing and connects it to a drive motor (15) through the back casing part (3), as well as an impeller (8) driven by a shaft (9) supported outside of the pump casing (2, 3) and guided into the interior thereof in a sealed manner, and to which the front and back casing parts (2, 3) are adjusted in their radial zone of extension each with a tight annular gap, and an annular channel (6) formed in the pump casing (2, 3) and enclosing the impeller (8), preferably a coiled casing comprising a pressure joint (7),
**characterised in that**
• the back casing part (3) is formed as a radially extending back surface (3b) in the area of the impeller (8);
• which extends on its drive side and at its inner section into a cylindrical receiving casing (3a) with a guiding diameter (d) on its outside,
• that the cylindrical receiving casing (3a) is guided in a cylindrical receiving bore (4f) in a substantially cylinder-shaped part (4a) of the lantern housing (4),
• that a lantern flange (4c) on the pump side adjoins on the outside radially to the cylinder-shaped part (4a),
• and that the lantern flange (4c) on the pump side is directly connected to the back surface (3b) on a joining diameter (Dᵢ).

2. Centrifugal pump unit according to claim 1,
**characterised in that**
the lantern flange (4c) on the pump side and the back surface (3b) together form a first mounting surface (F₁), which is oriented perpendicularly to the pump axis and comprises a relatively short radial extension.

3. Centrifugal pump unit according to claim 1 or 2,
**characterised in that**
the back surface (3b) and the lantern flange (4c) on the pump side are screwed together by means of several thread bolts (11a), which are disposed in partially circular arrangement on the joining diameter (Dᵢ) and are integrally connected with the back surface (3b).

4. Centrifugal pump unit according to one of the claims 1 to 3,
**characterised in that**
the back casing part (3), viewed in radial direction, continues possibly far outside of the outer radial dimension of the annular channel (6) in a wall part with a radially oriented third annular surface (3f), and that a lateral surface of the wall part forming the third annular surface (3f) is surrounded by a first recess (2e) arranged at a first annular surface (2d) formed at the front casing part (2) and corresponding with the third annular surface (3f).

5. Centrifugal pump unit according to claims 4,
**characterised in that**
the third annular surface (3f) is arranged at a second annular surface (3d) and displaced with regard to the second annular surface (3d) axially defining the annular channel (6) by an axial displacement (a) away from the annular channel (6), and that in order to provide sealing between the first and the third annular surfaces (2d, 3f) a casing seal (14) is provided, which is inserted into a sealing groove (3e) arranged in the transition section between the second and the third annular surface (3d, 3f) and adjacent to the interior of the annular channel (6).

6. Centrifugal pump according to one of the claims 1 to 5,
**characterised in that**
a radially expanding conical part (4b) adjoins to the cylinder-shaped part (4a) of the lantern casing (4), which terminates on the outside in a radially oriented lantern flange (4a) at the drive side with a second recess (4e).

7. Centrifugal pump unit according to one of the claims 1 to 6,
**characterised in that**
the shaft (9) and a motor shaft (15a) of the drive motor (15) are mutually connected through a shaft coupling (13) formed as a clamp connection and arranged within the lantern housing (4).

## Revendications

1. Unité de pompe centrifuge (1) comportant
- un carter de pompe (2, 3) composé d'une partie avant (2) et d'une partie arrière (3), sur la partie avant (2) du carter étant prévu un manchon d'aspiration (5) coaxial à l'axe de la pompe et sur la partie arrière (3) du carter étant prévus des moyens faisant face au manchon d'aspiration (5) et destinés à la fixation d'un support lanterné (4) qui porte le carter de pompe en porte-à-faux et assure la liaison de la partie arrière (3) du carter de pompe avec un moteur d'entraînement (15),
- une roue à aubes (8) qui est entraînée par un arbre d'entraînement (9) disposé à l'extérieur du carter de pompe (2, 3) et pénétrant de manière étanche à l'intérieur dudit carter de pompe, et, sur laquelle les parties avant (2) et arrière (3) du carter de pompe sont ajustées chacune par sa surface radiale par l'intermédiaire d'une fente annulaire étroite,
- un canal annulaire (6), de préférence un carter spiral, qui est ménagé dans le carter de pompe (2, 3), entoure la roue à aubes (8) et est pourvu d'un manchon de refoulement (7),
**caractérisée en ce que**
- la partie arrière (3) du carter de pompe est formée, dans la zone de la roue à aubes (8), par une surface arrière (3b) s'étendant radialement,
- ladite surface arrière (3b) se prolonge côté entraînement, dans sa zone intérieure, par une partie de réception (3a) cylindrique avec un diamètre extérieur de guidage (d),
- ladite partie cylindrique de réception (3a) est logée dans un alésage récepteur cylindrique (4f) ménagé dans une partie sensiblement cylindrique (4a) du support lanternée (4),
- un collet (4c) du support lanterné (4), prévu côté pompe, prolonge la partie cylindrique (4a) en étant orienté radialement vers l'extérieur,
- ledit collet (4c) du support lanterné (4), prévu côté pompe, est relié directement à la surface arrière (3b) sur un diamètre de contact (Dᵢ).

2. Unité de pompe centrifuge selon la revendication 1 **caractérisée en ce que** ledit collet (4c) du support lanterné, prévu côté pompe, et, la surface arrière (3b) forment ensemble une première surface de fixation (F₁) perpendiculaire à l'axe de la pompe et d'étendue radiale relativement réduite.

3. Unité de pompe centrifuge selon les revendications 1 ou 2 **caractérisée en ce que** la surface arrière (3b) est vissée sur le collet (4c) du support lanterné, prévu côté pompe, par plusieurs boulons filetés (11a) qui sont disposés sur un cercle partiel sur le diamètre de contact (Dᵢ) et constituent une pièce unique avec la surface arrière (3b).

4. Unité de pompe centrifuge selon l'une des revendications 1 à 3 **caractérisée en ce que** la partie arrière (3) du carter de pompe se prolonge, en direction radiale, le plus loin possible au-delà de l'étendue radiale extérieure du canal annulaire (6), par une partie de paroi avec une troisième surface annulaire (3f) radiale et **en ce que** la surface de la partie de paroi formant la troisième surface annulaire (3f) est entourée par une première feuillure (2e) qui est ménagée dans une première surface annulaire (2d) de la partie avant (2) du carter de pompe et qui correspond à la troisième surface annulaire (3f).

5. Unité de pompe centrifuge selon la revendication 4 **caractérisée en ce que** par rapport à une seconde surface annulaire (3d) délimitant axialement le canal annulaire (6), la troisième surface annulaire (3f) prolonge la seconde surface annulaire (3d) en étant déportée axialement d'une distance axiale (a) par rapport au canal annulaire (6) et **en ce que** entre la première surface annulaire (2d) et la troisième (3f) surface annulaire est prévue une étanchéité de carter (14) qui est logée dans une rainure d'étanchéité (3e) prévue dans la zone de transition entre la seconde et la troisième surface annulaire (3d, 3f) et contiguë de l'espace intérieur du canal annulaire (6).

6. Unité de pompe centrifuge selon l'une des revendications 1 à 5 **caractérisée en ce que** la partie cylindrique (4a) du support lanterné (4) se prolonge par une partie conique (4b) s'ouvrant radialement, qui aboutit à l'extérieur dans un collet (4d) radial, pourvu d'une seconde feuillure et disposé côté entraînement.

7. Unité de pompe centrifuge selon l'une des revendications 1 à 6 **caractérisée en ce que** l'arbre (9) et un arbre moteur (15a) du moteur d'entraînement (15) sont reliés l'un avec l'autre par un accouplement d'arbre (13) constitué d'un accouplement à serrage et disposé dans le support lanterné (4).
